# EUROPÄISCHE PATENTSCHRIFT

(11) **EP 1 916 410 B1**
(45) Veröffentlichungstag und Bekanntmachung des Hinweises auf die Patenterteilung: **20.10.2010**
(21) Anmeldenummer: 07114577.5
(22) Anmeldetag: 20.08.2007
(51) Int. Cl.: F02M 47/02, F02M 63/00

(54) **Steuerventil für einen Injektor und Injektor**
Pilot valve for an injector and injector
Soupape de distribution pour un injecteur et injecteur

(30) Priorität: 20.10.2006 DE 102006049533
(43) Veröffentlichungstag der Anmeldung: 30.04.2008
(73) Patentinhaber: ROBERT BOSCH GMBH, 70442 Stuttgart (DE)
(72) Erfinder: Sebastian, Thomas, 71729 Erdmannhausen (DE); Mattes, Patrick, 70569 Stuttgart (DE)

(56) Entgegenhaltungen:
- EP-A- 0 042 799
- WO-A-02/23036
- WO-A-2004/097209
- DE-A1- 3 312 067
- DE-A1- 10 255 328

## Beschreibung

### Stand der Technik

Injektoren für Kraftstoffeinspritzanlagen von Brennkraftmaschinen sind hinlänglich bekannt. Insbesondere bei Common-Rail Kraftstoffeinspritzsystemen werden vorteilhafterweise Injektoren eingesetzt, bei denen das Steuerventil von Piezoaktoren geschaltet wird. Diese Steuerventile besitzen einen Ventilbolzen, der sehr genau geschliffen werden muss. Aus Platzgründen ist es jedoch nicht möglich, diesen Ventilbolzen in dem Ventilgehäuse zu führen, was zu erhöhtem Verschleiß führen kann (WO-A-02/23036).

### Offenbarung der Erfindung

Der Erfindung liegt die Aufgabe zugrunde, ein Steuerventil für einen Injektor bereitzustellen, dessen Bauteile einfacher und kostengünstiger herstellbar sind und bei dem der Verschleiß des Ventilglieds reduziert wird, so dass sich die Lebensdauer des Injektors erhöht.

Diese Aufgabe wird erfindungsgemäß bei einem Injektor für ein Einspritzsystem einer Brennkraftmaschine, mit einer Düsennadel, mit einem Steuerventil und mit einem Aktuator, wobei das Steuerventil ein Ventilglied umfasst, und wobei das Steuerventil eine hydraulische Verbindung zwischen einem Steuerraum und einem Kraftstoffrücklauf steuert, dadurch gelöst, dass das Ventilglied eine Kugel und einen Druckbolzen umfasst, und dass die Kugel in einer Führungsbohrung eines Ventilgehäuses geführt ist.

Bei dem erfindungsgemäßen Steuerventil kann das Ventilglied, insbesondere im Bereich der Kugel, in einer Führungsbohrung des Ventilgehäuses geführt werden. Dadurch hat das Ventilglied stets eine definierte Lage, so dass insbesondere beim Auftreffen des Ventilglieds auf einem Dichtsitz im Ventilgehäuse keine Relativbewegungen zwischen Ventilglied und Ventilsitz auftreten können, die einen Verschleiß des Ventilglieds und/oder des Ventilsitzes mit sich bringen.

Da Kugeln aus gehärtetem Stahl in sehr großen Stückzahlen und mit extrem geringen Toleranzen sehr kostengünstig hergestellt werden können, wird durch die Verwendung einer zugekauften Kugel aus gehärtetem Stahl die Herstellung eines erfindungsgemäßen Ventilglieds sehr vereinfacht und dessen Herstellungskosten deutlich reduziert. Um aus einer zugekauften Kugel aus gehärtetem Stahl ein erfindungsgemäßes Ventilglied zu machen, ist es lediglich erforderlich, an der Kugel einen Druckbolzen, beispielsweise durch Schweißen, zu befestigen. Dieser Druckbolzen kann aus einem Stangenmaterial abgelängt werden und bedarf keiner besonderen Nachbearbeitung.

Solche Kugeln werden beispielsweise bei den Herstellern von Kugellagern mit sehr kleinen Toleranzen in größten Stückzahlen hergestellt. Dadurch sind die Kosten trotz der großen Präzision und Qualität relativ gering. Da Kugellagerkugeln mit verschiedenen Toleranzlagen handelsüblich angeboten werden, ist es weiterhin möglich, die Führungsbohrung mit verhältnismäßig großen Toleranzen herzustellen und anschließend mit einem erfindungsgemäßen Ventilglied dessen Kugel den passenden Durchmesser hat, zu paaren. Dadurch werden die Herstellungskosten weiter reduziert, ohne bei der Qualität der Führung des Ventilglieds in der Führungsbohrung Abstriche vornehmen zu müssen.

Um das Abströmen von Kraftstoff bei geöffnetem Steuerventil zu erleichtern und in manchen Ausführungsfällen überhaupt erst zu ermöglichen, ist vorgesehen, dass eine linienförmige Kontaktfläche zwischen der Kugel und der Führungsbohrung durch mindestens eine erste Abflachung in der Kugeloberfläche unterbrochen ist. Dadurch kann der Kraftstoff zwischen Kugel und Führungsbohrung hindurchströmen, obwohl die Kugel in der Führungsbohrung geführt wird.

Es hat sich als vorteilhaft erwiesen, wenn beispielsweise drei erste Abflachungen gleichmäßig über den Umfang der Kugel verteilt vorgesehen werden. Dadurch wird die Kugel auch bei geöffnetem Steuerventil symmetrisch belastet und es treten nur geringe seitliche Kräfte an der Kugel auf.

Um das Ventilglied auf einfache Weise betätigen zu können, ist vorgesehen, den Druckbolzen in der Führungsbohrung anzuordnen, wobei der Druckbolzen vorteilhafterweise aus der Führungsbohrung hinausragt und an einem Aktuator, bevorzugt einem hydraulischen Koppler oder einem Piezoaktor, aber auch einem elektromagnetischen Aktuator, anliegt.

Es hat sich weiter als vorteilhaft erwiesen, wenn die Führungsbohrung als gestufte Bohrung ausgeführt wird, und wenn ein Absatz in der Führungsbohrung als Anschlag und/oder als Dichtsitz für das Ventilglied dient. Dadurch ist es möglich, bei dem erfindungsgemäßen Steuerventil drei Schaltstellungen vorzusehen, was insbesondere im Zusammenhang mit einer oder mehreren Voreinspritzungen und geteilten Haupteinspritzungen beziehungsweise zusätzlichen Nacheinspritzungen von Vorteil sein kann.

Es hat sich als vorteilhaft erwiesen, wenn die Führungsbohrung in einer Ventilplatte ausgebildet ist. Des Weiteren hat es sich als vorteilhaft erwiesen, wenn an einem der Kugel abgewandten Ende des Druckbolzens eine Hülse an dem Druckbolzen befestigt ist, und wenn zwischen der Hülse und dem Injektorgehäuse, insbesondere der Ventilplatte, eine Druckfeder eingespannt ist. Dadurch ist es möglich, erstens Ventilplatte und Ventilglied vor der Montage in den Injektor als unverlierbare Baugruppe zu montieren. Andererseits dient die Druckfeder dazu, das Ventilglied bei drucklosem Injektor in eine definierte Schaltstellung zu bringen.

Insbesondere , wenn die Führungsbohrung und die Kugel des erfindungsgemäßen Ventilglieds miteinander gepaart werden sollen, um optimale Toleranzen zu erreichen, ist es von großem Vorteil, wenn nach dieser Paarung von Führungsbohrung und Ventilglied diese unlösbar miteinander und unverlierbar miteinander verbunden werden. Es hat sich als vorteilhaft erwiesen, wenn die Hülse mit dem Druckbolzen verpresst wird.

Des Weiteren empfiehlt es sich, die Kugel und den Druckbolzen miteinander zu verschweißen. Dies ist fertigungstechnisch sehr einfach zu beherrschen und ergibt eine dauerhafte und belastbare Verbindung. Außerdem ist es möglich, den Druckbolzen an eine gehärtete Kugel so anzuschweißen, so dass die Kugeln im Bereich der Kontaktlinie auch noch dem Schweißvorgang noch ausreichend hart und verschleißfest ist. Auch dadurch sinkt die Zahl der erforderlichen Bearbeitungsschritte und infolgedessen auch die Herstellungskosten des erfindungsgemäßen Steuerventils.

Erfindungsgemäß ist das Steuerventil als Flachsitzventil ausgebildet und weist die Kugel an einem dem Druckbolzen gegenüberliegenden Ende eine zweite Abflachung auf, wobei die zweite Abflachung mit einem Flachsitz des Steuerventils zusammenwirkt.

Dadurch ist es möglich, in herkömmlichen und handelsüblichen Injektoren, die Flachsitzventile aufweisen, durch Auswechseln der Ventilplatte und Einsetzen eines erfindungsgemäßen Steuerventils, das in einer Ventilplatte untergebracht ist, dieses neue und erfindungsgemäße Steuerventil ohne weitere Änderungen an bereits in Serie gefertigten Injektoren zu verbauen.

Weitere Vorteile und vorteilhafte Ausgestaltungen der Erfindung sind der nachfolgenden Zeichnung, deren Beschreibung und den Patentansprüchen entnehmbar. Alle in der Zeichnung, deren Beschreibung und den Patentansprüchen offenbarten Merkmale können sowohl einzeln als auch in beliebiger Kombination miteinander erfindungswesentlich sein.

### Kurze Beschreibung der Zeichnungen

Es zeigen:
- Figur 1: einen Piezoaktor in vereinfachter Darstellung im Teillängsschnitt; und
- Figur 2: einen hydraulischen Koppler und ein Ausführungsbeispiel eines erfindungsgemäßen Steuerventils in vergrößerter Darstellung.

### Ausführungsformen der Erfindung

In Figur 1 wird ein Ausführungsbeispiel eines erfindungsgemäßen piezobetätigten Injektors 1 dargestellt. Da die vorliegende Erfindung im Wesentlichen ein Steuerventil 3 betrifft, wird der Injektor 1 nicht in allen Details erläutert, sondern im Wesentlichen nur die Ausgestaltung des Steuerventils 3 und dessen Anbindung an einen Piezoaktor 5 beschrieben. Die Funktion eines Injektors 1 sind einem Fachmann auf dem Gebiet der Einspritztechnik bekannt und bedürfen deshalb keiner näheren Erläuterung.

Der Injektor 1 hat einen Hochdruckanschluss 7. Über den Hochdruckanschluss 7 wird der Injektor 1 mit unter hohem Druck stehenden Kraftstoff (nicht dargestellt) versorgt. Wenn eine Einspritzung in den nicht dargestellten Brennraum einer Brennkraftmaschine erfolgen soll, hebt eine Düsennadel 9 von ihrem nicht dargestellten Sitz ab und gibt ebenfalls nicht dargestellte Spritzlöcher frei. Gesteuert wird die Düsennadel 9 von dem Steuerventil 3, welches von einen piezoelektrischen Aktor 5 betätigt wird. Zwischen dem piezoelektrischer Aktor 5 und dem Steuerventil 3 ist ein hydraulischer Koppler 11 angeordnet, welcher in Figur 2 zusammen mit dem erfindungsgemäßen Steuerventil 3 vergrößert dargestellt ist.

Der hydraulische Koppler 11 besteht im Wesentlichen aus einem Ventilkolben 13 und einem Übersetzerkolben 15, die in einem Kopplergehäuse 17 geführt werden. Zwischen dem Ventilkolben 13 und dem Übersetzerkolben 15 ist ein Kopplerspalt 19 vorhanden, welcher mit Kraftstoff (nicht dargestellt) gefüllt ist. Dieser Kopplerspalt 19 ist unter anderem deswegen notwendig, weil sich die Temperaturausdehnungskoeffizienten des piezoelektrischen Aktors 5 und der metallischen Bauteile des Injektors 1 stark unterscheiden.

Mit seinem Ventilkolben 13 betätigt der hydraulische Koppler 11 das Steuerventil 3, während der Übersetzerkolben 15 mit einem Vorsprung 21 an den piezoelektrischer Aktor 5 anliegt. Der Übersetzerkolben 15 wird durch eine Rohrfeder 23 mit einer Druckvorspannung beaufschlagt. Dabei stützt sich die Rohrfeder 23 mit ihrem ersten Ende gegen einen Absatz 25 des Kopplergehäuses 17 ab. Mit seinem zweiten Ende stützt sich die Rohrfeder 23 gegen eine Einstellscheibe 27 ab. Über die Einstellscheibe 27 und einen Vorsprung (ohne Bezugszeichen) wird die Federkraft der Rohrfeder 23 auf den piezoelektrischen Aktor 5 übertragen.

Damit die Rohrfeder 23 konzentrisch zum hydraulischen Koppler 11 und damit auch konzentrisch zum piezoelektrischen Aktor 5 angeordnet ist, ist der Durchmesser D₁ des Absatzes 25 so auf den Innendurchmesser der Rohrfeder 23 abgestimmt, dass die Rohrfeder 23 leicht aufgeweitet wird, wenn sie auf den Absatz 25 aufgeschoben wird. Da die erfindungsgemäße Rohrfeder 23 eine sich über die gesamte Länge erstreckende Fuge (nicht dargestellt) aufweist, lässt sich die Rohrfeder 23 relativ leicht so weit aufweiten, dass sie auf den Absatz 25 passt.

Wenn die Rohrfeder 23 mit einer Druckvorspannung beaufschlagt wird, genügt es, wenn diese sich an ihren Enden in axialer Richtung abstützen kann, wie dies in Figur 1 dargestellt ist.

In Figur 1 ist gut zu erkennen, dass unterhalb des Steuerventils 3 eine sogenannte Drosselplatte 29 vorhanden ist. Unterhalb der Drosselplatte 29 ist ein Steuerraum 31 vorhanden, welcher einenends von der Düsennadel 9 in an sich bekannter Weise begrenzt wird.

Aus Figur 2 ist ersichtlich, dass das Steuerventil 3 in einer Ventilplatte 33 angeordnet ist. Die Aufteilung des Injektorgehäuses in verschiedene Platten, nämlich insbesondere die Ventilplatte 33 und die Drosselplatte 29, erfolgt, um die Fertigung zu vereinfachen und die Montierbarkeit zu verbessern.

Ein Ventilglied des erfindungsgemäßen Steuerventils 3 ist in Figur 2 mit dem Bezugszeichen 35 versehen. Das Ventilglied 35 umfasst eine Kugel 37, die bevorzugt aus gehärtetem Stahl besteht, und einem Druckbolzen 39. Der Druckbolzen 39 ist an die Kugel 37 angeschweißt. Die zugehörige Schweißnaht hat in Figur 2 das Bezugszeichen 41.

Die Kugel 37 des Ventilglieds 35 ist in einem ersten Abschnitt der gestuften Führungsbohrung 43 aufgenommen, wobei dieser erste Abschnitt einen Durchmesser aufweist, der eine spielfreie Führung der Kugel 37 erlaubt. Zwischen der Führungsbohrung 43 und der Kugel 37 gibt es eine linienförmige Kontaktfläche. Diese Kontaktlinie ist in Figur 2 mit dem Bezugszeichen 45 versehen.

Da die Kugel 37 in der Führungsbohrung 43 spielfrei geführt ist, müssen Maßnahmen getroffen werden, damit Kraftstoff zwischen der Kugel 37 und der Führungsbohrung 43 vorbeiströmen kann, wenn das Steuerventil 3 geöffnet ist. Um dies zu gewährleisten, sind am Umfang der Kugel 37 mehrere über den Umfang verteilte erste Abflachungen 47 vorgesehen. Diese ersten Abflachungen 47 können, beispielsweise durch Schleifen, hergestellt werden. Im unteren Teil der Figur 2 ist ein Schnitt entlang der Linie A-A dargestellt. Aus dieser Darstellung ergibt sich, dass die ersten Abflachungen 47 einen kreissegmentförmigen Querschnitt freigeben durch den Kraftstoff zwischen der Führungsbohrung 43 und der Kugel 37 vorbeiströmen kann.

Ein Absatz 49 der Führungsbohrung 43 ist kegelstumpfförmig ausgebildet und dient als Anschlag und/oder Dichtsitz für das Ventilglied 35.

Oberhalb des Absatzes 49 schließt sich ein zweiter Abschnitt der Führungsbohrung 43 an, der einen gegenüber dem ersten Abschnitt der Führungsbohrung 43 verringerten Durchmesser aufweist. Zwischen diesem zweiten Abschnitt der Führungsbohrung 43 und dem darin verlaufenden Druckbolzen 39 ist so viel Spiel vorhanden, dass bei geöffnetem Steuerventil 3 Kraftstoff von einer Ablaufdrossel 51 an der Kugel 37 und an dem Druckbolzen 49 vorbei durch die Führungsbohrung 43 des Steuerventils 3 strömen kann. Die Ablaufdrossel 51 ist üblicherweise mit dem Steuerraum 13 (siehe Figur 1) hydraulisch verbunden.

Oberhalb der Führungsbohrung 43 ist an dem Druckbolzen 39 eine Hülse 53 aufgepresst. Zwischen der Hülse 53 und der Ventilplatte 33 ist eine Druckfeder 55 vorgesehen, welche dafür sorgt, dass sich die Kugel 37 des Ventilglieds 35 bei stromlosem Piezoaktor in Anlage an dem Absatz 49 der Ventilplatte 33 sich befindet.

In der in Figur 2 dargestellten Schaltstellung des Steuerventils 3 ist der Piezoaktor 5 bestromt und presst über den hydraulischen Kopper 11 das Ventilglied gegen einen an der Drosselplatte 29 ausgebildeten Flachsitz (ohne Bezugszeichen). An dem der Drosselplatte 29 zugewandten Ende des Ventilglieds 35 ist eine zweite Abflachung 57 an der Kugel 37 vorhanden, welche zusammen mit dem Flachsitz die Ablaufdrossel 51 verschließt. In einer mittleren Schaltstellung, in der die zweite Abflachung 57 nicht auf dem Flachsitz der Drosselplatte 29 aufliegt und auch nicht an die Kugel 37 und auch nicht an dem Absatz 49 der Führungsbohrung 43 aufliegt, ist das Steuerventil 3 geöffnet, so dass Kraftstoff aus dem Steuerraum 29 durch die Ablaufdrossel 51 und durch die Führungsbohrung 53 strömen in einen nicht dargestellten Rücklauf strömen kann.

## Patentansprüche

1. Injektor für ein Einspritzsystem einer Brennkraftmaschine, mit einer Düsennadel (9), mit einem Steuerventil (3) und mit einem Aktuator (5), wobei das Steuerventil (3) ein Ventilglied (35) umfasst, und wobei das Steuerventil (3) eine hydraulische Verbindung zwischen einem Steuerraum (31) und einem Kraftstoffrücklauf steuert, und das Ventilglied (35) eine Kugel (37) und einen Druckbolzen (39) umfasst, und die Kugel (37) in einer Führungsbohrung (43) eines Ventilgehäuses (33) geführt ist, wobei zwischen der Kugel (37) und der Führungsbohrung (43) eine linienförmige Kontaktfläche (45) vorhanden ist, **dadurch gekennzeichnet dass** die linienförmige Kontaktfläche (45) durch mindestens eine erste Abflachung (47) in der Kugeloberfläche unterbrochen ist, dass das Steuerventil (3) als Flachsitzventil ausgebildet ist, und dass die Kugel (37) an einem dem Druckbolzen (39) gegenüberliegenden Ende eine zweite Abflachung (57) aufweist, und dass die zweite Abflachung (57) mit einem Flachsitz zusammenwirkt.

2. Injektor nach einem der vorhergehenden Ansprüche, **dadurch gekennzeichnet, dass** der Druckbolzen (39) in der Führungsbohrung (43) angeordnet ist.

3. Injektor nach einem der vorhergehenden Ansprüche, **dadurch gekennzeichnet, dass** die Führungsbohrung (43) als gestufte Bohrung ausgeführt ist, und dass ein Absatz (49) in der Führungsbohrung (43) als Anschlag und/oder als Dichtsitz für das Ventilglied (35) dient.

4. Injektor nach einem der vorhergehenden Ansprüche, **dadurch gekennzeichnet, dass** die Führungsbohrung (43) in einer Ventilplatte (33) ausgebildet ist.

5. Injektor nach einem der vorhergehenden Ansprüche, **dadurch gekennzeichnet, dass** an einem der Kugel (37) abgewandten. Ende des Druckbolzens (39) eine Hülse (53) an dem Druckbolzen (39) befestigt ist, und dass zwischen der Hülse (53) und dem Injektorgehäuse, insbesondere der Ventilplatte (33), eine Druckfeder (55)eingespannt ist.

6. Injektor nach Anspruch 5, **dadurch gekennzeichnet, dass** die Hülse (53) mit dem Druckbolzen (39) verpresst ist.

7. Injektor nach einem der vorhergehenden Ansprüche, **dadurch gekennzeichnet, dass** die Kugel (37) und der Druckbolzen (39) miteinander verschweißt sind.

8. Injektor nach einem der vorhergehenden Ansprüche, **dadurch gekennzeichnet, dass** das Steuerventil (3) von einem Piezoaktor (5) oder von einem elektromagnetischen Aktuator betätigt wird.

## Claims

1. Injector for an injection system of an internal combustion engine, having a nozzle needle (9), having a control valve (3) and having an actuator (5), with the control valve (3) comprising a valve member (35), and with the control valve (3) controlling a hydraulic connection between a control chamber (31) and a fuel return line, and with the valve member (35) comprising a ball (37) and a pressure pin (39), and with the ball (37) being guided in a guide bore (43) of a valve housing (33), with a linear contact surface (45) being present between the ball (37) and the guide bore (43), **characterized in that** the linear contact surface (45) is interrupted by at least one first flattened portion (47) in the ball surface, **in that** the control valve (3) is designed as a flat-seat valve, and **in that** the ball (37) has a second flattened portion (57) at an end situated opposite the pressure pin (39), and **in that** the second flattened portion (57) interacts with a flat seat.

2. Injector according to the preceding claim, **characterized in that** the pressure pin (39) is arranged in the guide bore (43).

3. Injector according to one of the preceding claims, **characterized in that** the guide bore (43) is formed as a stepped bore, and **in that** a shoulder (49) in the guide bore (43) serves as a stop and/or as a sealing seat for the valve member (35).

4. Injector according to one of the preceding claims, **characterized in that** the guide bore (43) is formed in a valve plate (33).

5. Injector according to one of the preceding claims, **characterized in that** a sleeve (53) is fastened to the pressure pin (39) at an end of the pressure pin (39) facing away from the ball (37), and **in that** a compression spring (55) is braced between the sleeve (53) and the injector housing, in particular the valve plate (33).

6. Injector according to Claim 5, **characterized in that** the sleeve (53) is pressed together with the pressure pin (39).

7. Injector according to one of the preceding claims, **characterized in that** the ball (37) and the pressure pin (39) are welded to one another.

8. Injector according to one of the preceding claims, **characterized in that** the control valve (3) is actuated by a piezoelectric actuator (5) or by an electromagnetic actuator.

## Revendications

1. Injecteur pour un système d'injection d'un moteur à combustion interne, comprenant un pointeau de buse (9), une soupape de commande (3) et un actionneur (5), la soupape de commande (3) comprenant un organe de soupape (35), et la soupape de commande (3) commandant une liaison hydraulique entre un espace de commande (31) et un retour de carburant, et l'organe de soupape (35) comprenant une bille (37) et un boulon de pression (39), et la bille (37) étant guidée dans un alésage de guidage (43) d'un boîtier de soupape (33), une surface de contact linéaire (45) étant formée entre la bille (37) et l'alésage de guidage (43), **caractérisé en ce que** la surface de contact linéaire (45) est interrompue par au moins un premier méplat (47) dans la surface de la bille, **en ce que** la soupape de commande (3) est réalisée sous forme de soupape à siège plat, et **en ce que** la bille (37) présente, à une extrémité opposée au boulon de pression (39), un deuxième méplat (57), et **en ce que** le deuxième méplat (57) coopère avec un siège plat.

2. Injecteur selon la revendication précédente, **caractérisé en ce que** le boulon de pression (39) est disposé dans l'alésage de guidage (43).

3. Injecteur selon l'une quelconque des revendications précédentes, **caractérisé en ce que** l'alésage de guidage (43) est réalisé sous forme d'alésage étagé, et **en ce qu'**un épaulement (49) dans l'alésage de guidage (43) sert de butée et/ou de siège d'étanchéité pour l'organe de soupape (35).

4. Injecteur selon l'une quelconque des revendications précédentes, **caractérisé en ce que** l'alésage de guidage (43) est réalisé dans une plaque de soupape (33).

5. Injecteur selon l'une quelconque des revendications précédentes, **caractérisé en ce qu'**une douille (53) est fixée sur le boulon de pression (39) à une extrémité du boulon de pression (39) opposée à la bille (37), et **en ce qu'**entre la douille (53) et le boîtier d'injecteur, notamment la plaque de soupape (33), est comprimé un ressort de pression (55).

6. Injecteur selon la revendication 5, **caractérisé en ce que** la douille (53) est pressée avec le boulon de pression (39).

7. Injecteur selon l'une quelconque des revendications précédentes, **caractérisé en ce que** la bille (37) et le boulon de pression (39) sont soudés l'un à l'autre.

8. Injecteur selon l'une quelconque des revendications précédentes, **caractérisé en ce que** la soupape de commande (3) est actionnée par un actionneur piézoélectrique (5) ou par un actionneur électromagnétique.
